# EUROPÄISCHE PATENTANMELDUNG

(11) **EP 4 681 831 A1**
(43) Veröffentlichungstag der Anmeldung: **21.01.2026**
(21) Anmeldenummer: 25169783.5
(22) Anmeldetag: 10.04.2025
(51) Int. Cl.: B08B 9/30, B08B 9/34

(54) **SPRITZVORRICHTUNG FUER EINE REINIGUNGSMASCHINE FUER FLASCHEN ODER BEHAELTER**

(30) Priorität: 18.07.2024 DE 102024120346
(71) Anmelder: Krones AG, 93073 Neutraubling (DE)
(72) Erfinder: Haase, Arne, 93073 Neutraubling (DE)
(74) Vertreter: Grünecker Patent- und Rechtsanwälte PartG mbB

(57) **Zusammenfassung**

Die vorliegende Erfindung betrifft eine Spritzvorrichtung (1) für eine Reinigungsmaschine für Flaschen (100) oder Behälter mit einem Versorgungsrohr (5) zur Weiterleitung eines flüssigen Mediums an eine um eine Achse (3) drehbar antreibbare Düsenwelle (4), wobei die Düsenwelle durch mindestens einen Düsenhalter (6) an dem Versorgungsrohr befestigt ist, der ein Unterteil (7), eine Buchse (8) und eine Schelle (9) aufweist, wobei das Unterteil an dem Versorgungsrohr befestigt ist und die in einem Durchgang durch das Unterteil angeordnet Buchse einen mit einem Innenraum des Versorgungsrohrs verbundenen Fluidkanal (10) durch das Unterteil bildet, wobei die Düsenwelle an einem dem Versorgungsrohr abgewandten Ende der Buchse anliegt und die Schelle die Düsenwelle in einer Umfangrichtung der Düsenwelle abschnittsweise umgreift und an dem Unterteil befestigt, wobei sich mindestens ein durchgehender Düsenkanal (11) der Düsenwelle innerhalb eines Winkelbereichs der Drehbewegung (101) der Düsenwelle um die Achse zu dem Fluidkanal öffnet, sodass das flüssige Medium aus dem Versorgungsrohr durch den Fluidkanal und den Düsenkanal und durch eine Öffnung (12) in der Schelle hindurch austritt. Erfindungsgemäß ist vorgesehen, dass die Schelle lösbar mittels einer Schnappvorrichtung (13) derart an dem Unterteil angebracht ist, dass die Schnappvorrichtung in einer Öffnungsrichtung (14) zu öffnen ist und die Schelle durch das Öffnen der Schnappvorrichtung senkrecht zu der Achse von der Düsenwelle und dem Unterteil entfernbar ist.

## Beschreibung

Die vorliegende Erfindung betrifft eine Spritzvorrichtung für eine Reinigungsmaschine für Flaschen oder Behälter gemäß Anspruch 1, eine Reinigungsmaschine mit einer Spritzvorrichtung gemäß Anspruch 14 und ein Verfahren zur Wartung der Spritzvorrichtung gemäß Anspruch 15.

### Stand der Technik

Für die Innenreinigung und/oder Außenreinigung von Flaschen oder Behältern in einer Reinigungsmaschine sind an diversen Stellen in der Reinigungsmaschine Spritzvorrichtungen vorgesehen. Üblich ist hier der Einsatz von sogenannten Drehrohrspritzung, wie sie beispielsweise aus der DE10315866A1 bekannt sind. Eine entsprechende Spritzvorrichtung umfasst ein Versorgungsrohr zur Weiterleitung eines flüssigen Mediums an eine um eine Achse drehbar antreibbare Düsenwelle, wobei die Düsenwelle durch mindestens einen Düsenhalter an dem Versorgungsrohr befestigt ist und sich mindestens ein durchgehender Düsenkanal der Düsenwelle innerhalb eines Winkelbereichs der Drehbewegung der Düsenwelle um die Achse zu dem Versorgungsrohr öffnet, sodass das flüssige Medium aus dem Versorgungsrohr durch den Düsenhalter und den Düsenkanal austritt.

Um einen raschen Austausch der Düsenwelle oder anderer Verschleißteile des Düsenhalters zu ermöglichen, ist aus der DE102008052114A1 eine Spritzvorrichtung bekannt, welche eine bügelförmige Fixierung der Düsenwelle an einem Unterteil, welches an dem Versorgungsrohr befestigt ist, beschreibt, welche durch Aufschieben und Verrasten entlang einer axialen Richtung der Düsenwelle wiederlösbar gehalten ist. Das Unterteil weist dabei eine Buchse auf, die in einem Durchgang durch das Unterteil angeordnet ist und einen mit dem Innenraum des Versorgungsrohrs verbundenen Fluidkanal durch das Unterteil bildet, wobei die Düsenwelle an einem dem Versorgungsrohr abgewandten Ende der Buchse anliegt.

Die im Stand der Technik bekannten Spritzvorrichtungen erlauben zwar einen relativ schnellen Wechsel von einzelnen Bestandteilen der Spritzvorrichtungen. Trotzdem besteht hier weiterer Verbesserungsbedarf, um Wartungs- und Instandhaltungsmaßnahmen der Spritzvorrichtungen zu vereinfachen und effizienter zu machen.

### Aufgabe

Ausgehend vom bekannten Stand der Technik besteht die zu lösende technische Aufgabe somit darin, eine Spritzvorrichtung, eine Reinigungsmaschine mit einer entsprechenden Spritzvorrichtung und ein Verfahren zur Wartung der Spritzvorrichtung anzugeben, die einfachere und effizientere Wartungs- und Instandhaltungsmaßnahmen erlauben.

### Lösung

Diese Aufgabe wird erfindungsgemäß durch die Spritzvorrichtung gemäß Anspruch 1, die Reinigungsmaschine mit der Spritzvorrichtung gemäß Anspruch 14 und das Verfahren zur Wartung der Spritzvorrichtung gelöst. Vorteilhafte Weiterbildungen der Erfindung sind in den Unteransprüchen erfasst.

Die erfindungsgemäße Spritzvorrichtung für eine Reinigungsmaschine für Flaschen oder Behälter mit einem Versorgungsrohr zur Weiterleitung eines flüssigen Mediums an eine um eine Achse drehbar antreibbare Düsenwelle, wobei die Düsenwelle durch mindestens einen Düsenhalter an dem Versorgungsrohr befestigt ist, der ein Unterteil, eine Buchse und eine Schelle aufweist, wobei das Unterteil an dem Versorgungsrohr befestigt ist und die in einem Durchgang durch das Unterteil angeordnet Buchse einen mit einem Innenraum des Versorgungsrohrs verbundenen Fluidkanal durch das Unterteil bildet, wobei die Düsenwelle an einem dem Versorgungsrohr abgewandten Ende der Buchse anliegt und die Schelle die Düsenwelle in einer Umfangrichtung der Düsenwelle abschnittsweise umgreift und an dem Unterteil befestigt, wobei sich mindestens ein durchgehender Düsenkanal der Düsenwelle innerhalb eines Winkelbereichs der Drehbewegung der Düsenwelle um die Achse zu dem Fluidkanal öffnet, sodass das flüssiges Medium aus dem Versorgungsrohr durch den Fluidkanal und den Düsenkanal und durch eine Öffnung in der Schelle hindurch austritt, ist dadurch gekennzeichnet, dass die Schelle lösbar mittels einer Schnappvorrichtung derart an dem Unterteil angebracht ist, dass die Schnappvorrichtung in einer Öffnungsrichtung zu öffnen ist und die Schelle durch das Öffnen der Schnappvorrichtung senkrecht zu der Achse von der Düsenwelle und dem Unterteil entfernbar ist.

Die Richtung, in welcher die Schelle von der Düsenwelle und dem Unterteil entfernbar ist, erlaubt bei Wartungsarbeiten ein sehr raumsparendes und effizientes Lösen der Schelle. Dadurch werden die Wartungsarbeiten für den Durchführenden vereinfacht. Weiter kann durch die Verwendung der Schnappvorrichtung die Düsenwelle bei Wartungsarbeiten sehr schnell an dem Versorgungsrohr befestigt werden, sodass die Wartungsarbeiten noch effizienter erfolgen können.

Dabei kann vorgesehen sein, dass die Schelle, das Unterteil und die Buchse derart ausgebildet sind, dass die Düsenwelle an der Buchse und der Schelle anliegt und von dem Unterteil beabstandet ist. Entsprechend reibt die Düsenwelle bei der Drehbewegung an der Schelle und der Buchse und nicht an dem Unterteil. Das Unterteil erfährt deshalb eine geringe Abnutzung und kann bei Wartungsmaßnahmen hinsichtlich der Schelle und der Buchse an dem Versorgungsrohr befestigt bleiben. Dadurch werden die Wartungsarbeiten effizienter.

In einer Ausführungsform kann vorgesehen sein, dass die Schnappvorrichtung durch mindestens einen Steg mit einem Haken an einem in der Umfangrichtung der Düsenwelle liegenden Ende der Schelle ausgebildet ist, wobei der Haken in eine Ausnehmung des Unterteils einrastet, sobald die Schelle in eine Befestigungsposition überführt ist. Eine derartige Schnappvorrichtung ist einfach zu fertigen und ermöglicht einen festen Halt der Schelle an dem Unterteil. Hierbei kann die Schnappvorrichtung zwei Stege mit einem Haken an dem Ende der Schelle umfassen. Dadurch wird eine zusätzliche Fixierung der Schelle an dem Unterteil erreicht. Aus dem Wortlaut "mindestens ein Steg mit einem Haken" soll nicht suggeriert werden, dass die Ausführungsform darauf limitiert wäre, dass jeder Steg genau einen Haken aufweist. Ein Steg kann auch mehrere Haken aufweisen. Ebenso soll durch "zwei Stege mit einem Haken" nicht suggeriert werden, dass die Ausführungsform darauf limitiert wäre, dass zwei Stege nur einen gemeinsamen Haken aufweisen würden. Von den Ausdrücken ist umfasst, dass jeder Steg jeweils mindestens einen Haken aufweisen kann.

Weiter kann die Schelle an beiden Enden in der Umfangsrichtung der Düsenwelle eine Schnappvorrichtung aufweisen. Dies vereinfacht das Anbringen der Schelle an dem Unterteil zusätzlich.

Daneben kann vorgesehen sein, dass der Steg eine Aussparung aufweist und das Unterteil und der Steg derart ausgebildet sind, dass ein Werkzeug an der Aussparung ansetzbar ist, um den Haken an dem Steg in die Öffnungsrichtung aus der Ausnehmung des Unterteils zu bewegen. Dadurch kann die Schelle auf einfache und effiziente Weise bei Wartungsarbeiten entfernt werden. Hierbei können das Unterteil und die zwei Stege derart ausgebildet sein, dass das Werkzeug an die Aussparungen der beiden Stege gleichzeitig ansetzbar ist. Dies vereinfacht das Lösen der Schelle von dem Unterteil.

Auch kann das Unterteil eine Nut aufweisen, die sich derart an die Ausnehmung anschließt, dass der Haken durch die Nut geführt wird, bevor der Haken in die Ausnehmung einrastet, wenn die Schelle in die Befestigungsposition überführt wird, wobei der Steg eine Schiene aufweist, die sich in der Nut befindet, wenn die Schelle in der Befestigungsposition ist. Dadurch kann die Schelle auf einfache Weise schnell und genau gegenüber dem Unterteil positioniert werden. Weiter ergibt sich dadurch eine stabilere Verbindung zwischen der Schelle und dem Unterteil.

Gemäß einer Ausführungsform kann das jeweilige Unterteil mittels mindestens zwei Schrauben an dem Versorgungsrohr befestigt sein, wobei ein Kranz um einen jeweiligen Schraubendurchgang auf einer dem Versorgungsrohr abgewandten Oberfläche des Unterteils angeordnet ist, der mit der jeweiligen Schraube den jeweiligen Schraubendurchgang abdichtet, wenn das jeweilige Unterteil mittels den mindestens zwei Schrauben an dem Versorgungsrohr befestigt ist. Dadurch kann das Unterteil stabil an dem Versorgungsrohr befestigt werden. Durch die Abdichtung gelangt kein Medium in den Schraubendurchgang und es entstehen keine Toträume, die keinen hygienischen Aufbau darstellen. Die zwei Schrauben können auf einer axialen Höhe des Versorgungsrohrs oder in entlang der Achse des Versorgungsrohrs hintereinander angeordnet sein.

Es kann vorgesehen sein, dass eine Unterseite des jeweiligen Unterteils eine Zentrierung aufweist, die in eine Öffnung im Versorgungsrohr ragt, das Unterteil gegenüber der Öffnung im Versorgungsrohr zentriert und den Durchgang abschnittsweise ausbildet. Dies vereinfacht das Anbringen und Ausrichten des Unterteils an dem Versorgungsrohr.

Auch kann ein Spiel zwischen dem Durchgang und der Buchse mittels einem Wellendichtring abgedichtet sein, wobei der Wellendichtring bevorzugt in der Zentrierung um die Buchse angeordnet ist. Dadurch fließt das flüssige Medium durch die Buchse und es bilden sich keine Leckagen.

In einer Ausführungsform kann ein Federelement an dem Unterteil derart angeordnet sein, dass das Federelement die Buchse in Richtung der Düsenwelle vorspannt, wobei das Federelement bevorzugt als eine Wellfeder ausgebildet ist, die um die Buchse angeordnet ist und an einem Vorsprung an der Buchse angreift. Dadurch kann der Kontakt zwischen der Düsenwelle und der Buchse auch bei Abnutzung der Düsenwelle oder der Buchse sichergestellt werden und die Verbindung des Fluidkanals und des Düsenkanals erfolgt ohne Leckagen.

Weiter kann vorgesehen sein, dass mindestens eine zweite Buchse in mindestens einem zweiten Durchgang durch das Unterteil derart angeordnet ist, dass die mindestens eine zweite Buchse einen mit einem Innenraum des Versorgungsrohr verbundenen mindestens einen zweiten Fluidkanal durch das Unterteil bildet, wobei sich mindestens ein zweiter durchgehender Düsenkanal der Düsenwelle innerhalb eines zweiten Winkelbereichs der Drehbewegung der Düsenwelle um die Achse zu dem zweiten Fluidkanal öffnet, sodass das flüssige Medium aus dem Versorgungsrohr durch den zweiten Fluidkanal und den zweiten Düsenkanal und durch die Öffnung oder eine zweite Öffnung in der Schelle hindurch austritt, wobei der zweite Winkelbereich mit dem Winkelbereich übereinstimmt oder sich von diesem unterscheidet. Dadurch kann an einem Düsenhalter ein zusätzlicher Strahl an flüssigem Medium erzeugt werden. Wenn der zweite Winkelbereich gleich dem Winkelbereich ausgebildet ist, bewegen sich die Strahlen an flüssigem Medium parallel zueinander. So kann der erste Fluidkanal derart an der Düsenwelle angeordnet sein, dass dieser mittig unter der Flaschenmündung platziert ist und die Flasche innen ausgespritzt wird. Der zweite Düsenkanal kann dann derart an der Düsenwelle angeordnet sein, dass dieser neben der Flaschenmündung versetzt platziert ist, um die Außenseite, den Mündungs-/Verschlussbereich und/oder Halsetiketten zu treffen. Daneben kann der zweite Winkelbereich auch von dem Winkelbereich abweichen oder sich mit diesem teilweise überschneiden. Dadurch können andere Spritzmuster erzeugt werden, in denen beispielsweise unterschiedliche Flaschen oder Behälter gleichzeitig bespritzt werden.

Auch kann vorgesehen sein, dass eine Unterseite des Unterteils eine umlaufende äußere Dichtung und eine umlaufende innere Dichtung aufweist, wobei, wenn das Unterteil um die Öffnung im Versorgungsrohr befestigt ist, die äußere Dichtung verhindert, dass das flüssige Medium zwischen das Versorgungsrohr und das Unterteil von außen gelangt, und die innere Dichtung verhindert, dass das flüssige Medium zwischen das Versorgungsrohr und das Unterteil aus dem Versorgungsrohr gelangt. Hierbei kann die innere Dichtung um die Zentrierung angeordnet sein. Dadurch kann kein flüssiges Medium in oder unter das Unterteil gelangen, wodurch die Spritzvorrichtung hygienischer ist.

Weiter kann die äußere Dichtung und die innere Dichtung mittels Spritzgießen hergestellt sein, wobei bevorzugt die äußere Dichtung und die innere Dichtung durch einen Spritzkanal verbunden sind, sodass die äußere Dichtung und die innere Dichtung in einem Spritzguss-Schritt hergestellt sind. Dies erlaubt eine effiziente Fertigung der äußeren und der inneren Dichtung. Daneben kann das Unterteil sowie die äußere Dichtung und die innere Dichtung mittels zwei Komponenten-Spritzgießen hergestellt sein. Hierdurch kann das Unterteil effizient gefertigt werden.

Daneben kann die Schelle mittels Spritzgießen hergestellt werden. Die Schelle kann aus einem recycelbaren Kunststoff hergestellt werden.

Eine erfindungsgemäße Reinigungsmaschine für Flaschen oder Behälter umfasst mit mindestens einer Spritzvorrichtung gemäß einer der oberhalb beschriebenen Ausführungsformen der erfindungsgemäßen Spritzvorrichtung.

Ein erfindungsgemäßes Verfahren zur Wartung einer der oberhalb beschriebenen Ausführungsformen der erfindungsgemäßen Spritzvorrichtung umfasst die folgenden Schritte:
a. Entfernen der jeweiligen Schelle des jeweiligen Düsenhalters,
b. Entfernen der Düsenwelle,
c. Entfernen der jeweiligen Buchse des jeweiligen Düsenhalters,
d. Überprüfen der jeweiligen Schelle, der Düsenwelle und der jeweiligen Buchse auf Abnutzung,
e. Austauschen der abgenutzten jeweiligen Schelle, Düsenwelle und jeweiligen Buchse,
f. Einschieben der jeweiligen Buchse in das jeweilige Unterteil,
g. Anordnen der Düsenwelle zu der jeweiligen Buchse,
h. Fixeren der Düsenwelle mittels der jeweiligen Schelle an dem jeweiligen Unterteil.

Dadurch kann die Wartung der Spritzvorrichtungen auf vereinfachte und effiziente Weise durchgeführt werden.

Dabei kann Schritt c. das Entfernen der jeweiligen mindestens einen zweiten Buchse umfassen. Schritt d. kann das Überprüfen der jeweiligen mindestens einen zweiten Buchse auf Abnutzung umfassen. Schritt e. kann das Austauschen der jeweiligen abgenutzten mindestens einen zweiten Buchse umfassen. Schritt f. kann das Einschieben der jeweiligen mindestens einen zweiten Buchse in das jeweilige Unterteil umfassen. Schritt g. kann das Anordnen der Düsenwelle zu der jeweiligen mindestens einen zweiten Buchse umfassen.

### Kurze Beschreibung der Figuren

- Fig. 1: Schematische Schnittansicht senkrecht zu der Achse der Düsenwelle auf eine Ausführungsform einer Spritzvorrichtung mit zu reinigenden Flaschen oder Behältern,
- Fig. 2: Seitenansicht entlang der Achse der Düsenwelle auf die Ausführungsform der Spritzvorrichtung gemäß Fig. 1 ohne die zu reinigenden Flaschen oder Behältern,
- Fig. 3a, b: Schrägansichten auf eine erste Ausführungsform eines Düsenhalters,
- Fig. 4: Schrägansicht auf die Schelle der ersten Ausführungsform des Düsenhalters,
- Fig.5: Schrägansicht auf das Unterteil der ersten Ausführungsform des Düsenhalters,
- Fig. 6: Schrägansicht auf die erste Ausführungsform des Düsenhalters mit Werkzeug,
- Fig. 7a, b: Schrägansichten auf eine zweite Ausführungsform eines Düsenhalters,
- Fig. 8: Schrägansicht auf die Schelle der zweiten Ausführungsform des Düsenhalters,
- Fig.9: Schrägansicht auf das Unterteil der zweiten Ausführungsform des Düsenhalters,
- Fig. 10: Schematische Schnittansicht senkrecht zu der Achse der Düsenwelle auf eine weiter Ausführungsform einer Spritzvorrichtung mit zu reinigenden Flaschen oder Behältern,

### Ausführliche Beschreibung der Figuren

Fig. 1 zeigt eine Schnittansicht auf eine Ausführungsform der Spritzvorrichtung 1 für eine Reinigungsmaschine für Flaschen 100 oder Behälter senkrecht zu einer Achse 3 der Düsenwelle 4, wobei durch die Spritzvorrichtung 1 zu reinigende Flaschen 100 schematisch in Fig. 1 dargestellt sind. Die Spritzvorrichtung 1 umfasst ein Versorgungsrohr 5 zur Weiterleitung eines flüssigen Mediums an die um die Achse 3 drehbar antreibbare Düsenwelle 4. Die Düsenwelle 4 ist durch mindestens einen Düsenhalter 6 an dem Versorgungsrohr 5 befestigt. Der Düsenhalter 6 umfasst ein Unterteil 7, eine Buchse 8 und eine Schelle 9. Dabei ist das Unterteil 7 an dem Versorgungsrohr 5 befestigt und die in einem Durchgang durch das Unterteil 7 angeordnet Buchse 8 bildet einen mit einem Innenraum des Versorgungsrohrs 5 verbundenen Fluidkanal 10 durch das Unterteil 7, wobei die Düsenwelle 4 an einem dem Versorgungsrohr 5 abgewandten Ende der Buchse 8 anliegt und die Schelle 9 die Düsenwelle 4 in einer Umfangrichtung der Düsenwelle 4 abschnittsweise umgreift und an dem Unterteil 7 befestigt, wobei sich mindestens ein durchgehender Düsenkanal 11 der Düsenwelle 4 innerhalb eines Winkelbereichs der Drehbewegung 101 der Düsenwelle 4 um die Achse 3 zu dem Fluidkanal 10 öffnet, sodass das flüssige Medium aus dem Versorgungsrohr 5 durch den Fluidkanal 10 und den Düsenkanal 11 und durch eine Öffnung 12 in der Schelle 9 hindurch austritt. Erfindungsgemäß ist dabei vorgesehen, dass die Schelle 9 lösbar mittels einer Schnappvorrichtung 13 derart an dem Unterteil 7 angebracht ist, dass die Schnappvorrichtung 13 in einer Öffnungsrichtung 14 zu öffnen ist und die Schelle 9 durch das Öffnen der Schnappvorrichtung 13 senkrecht zu der Achse 3, also in der in Fig.1 gezeigten Ausführungsform innerhalb der Bildebene der Fig. 1, von der Düsenwelle 4 und dem Unterteil 7 entfernbar ist.

Wie in der Fig. 1 gezeigt, kann die Schelle 9, das Unterteil 7 und die Buchse 8 dabei derart ausgebildet sein, dass die Düsenwelle 4 an der Buchse 8 und der Schelle 9 anliegt und von dem Unterteil 7 beabstandet ist. Weiter kann die Schelle 9 zwei Schnappvorrichtung 13 aufweisen, die jeweils durch mindestens einen Steg 15 mit einem Haken 16 an den in der Umfangrichtung der Düsenwelle 4 liegenden Enden der Schelle 9 ausgebildet sind, wobei die Haken 16 in Ausnehmungen 17 des Unterteils 7 einrasten, sobald die Schelle 9 in eine Befestigungsposition überführt ist, die in Fig. 1 gezeigt ist. Daneben kann der Steg 15 eine Aussparung 18 aufweisen und das Unterteil 7 und der Steg 15 derart ausgebildet sein, dass ein Werkzeug 30 an der Aussparung 18 ansetzbar ist, um den Haken 16 an dem Steg 15 in die Öffnungsrichtung 14 aus der Ausnehmung 17 des Unterteils 7 zu bewegen.

Weiter kann, wie in der Fig. 1 gezeigt, das Unterteil 7 mittels mindestens zwei Schrauben 19 an dem Versorgungsrohr 5 befestigt sein, wobei ein Kranz um einen jeweiligen Schraubendurchgang auf einer dem Versorgungsrohr 5 abgewandten Oberfläche des Unterteils 7 angeordnet ist, der mit der jeweiligen Schraube 19 den jeweiligen Schraubendurchgang abdichtet.

Ebenso kann eine Unterseite des jeweiligen Unterteils 7 eine Zentrierung 20 aufweisen, die in eine Öffnung im Versorgungsrohr 5 ragt, das Unterteil 7 gegenüber der Öffnung im Versorgungsrohr 5 zentriert und den Durchgang abschnittsweise ausbildet. Innerhalb der Zentrierung 20 kann eine Wellendichtung 21 angeordnet sein, die ein Spiel zwischen dem Durchgang und der Buchse 8 abdichtet.

Daneben kann, wie in der Fig. 1 gezeigt, ein Federelement 22 an dem Unterteil 7 angeordnet sein, dass die Buchse 8 in Richtung der Düsenwelle 4 vorspannt, wobei das Federelement 22 als eine Wellfeder ausgebildet sein kann, die um die Buchse 8 angeordnet ist und an einem Vorsprung an der Buchse 8 angreift.

Weiter kann eine Unterseite des Unterteils 7 eine umlaufende äußere Dichtung 23 und eine umlaufende innere Dichtung 24 aufweisen, wobei, wenn das Unterteil 7 um die Öffnung im Versorgungsrohr 5 befestigt ist, die äußere Dichtung 23 verhindert, dass das flüssige Medium zwischen das Versorgungsrohr 5 und das Unterteil 7 von außen gelangt, und die innere Dichtung 24 verhindert, dass das flüssige Medium zwischen das Versorgungsrohr 5 und das Unterteil 7 aus dem Versorgungsrohr 5 gelangt. Hierbei kann die innere Dichtung 24 um die Zentrierung 20 angeordnet sein. Die umlaufende äußere Dichtung 23 und die umlaufende innere Dichtung 24 können mittels Dichtungsringen ausgebildet sein.

In einer erfindungsgemäßen Reinigungsmaschine für Flaschen 100 oder Behälter werden die zu reinigenden Flaschen 100, wie in Fig. 1 gezeigt, relativ zu mindestens einer erfindungsgemäße Spritzvorrichtung derart bewegt, dass das flüssige Medium durch die Spritzvorrichtung 1 in oder an die Flaschen 100 oder Behälter gespritzt wird. Dabei kann die Drehbewegung 101 der Düsenwelle 4 eine Bewegung eines Strahls des flüssigen Mediums mit oder entgegen der Bewegung der Flaschen 100 oder Behälter erzeugen.

Fig. 2 zeigt eine Seitenansicht entlang der Achse 3 der Düsenwelle 4 auf die Ausführungsform der Spritzvorrichtung 1 gemäß Fig. 1 ohne die zu reinigenden Flaschen 100 oder Behälter. Wie in Fig. 2 gezeigt, kann die Düsenwelle 4 durch mehrere Düsenhalter 6 an dem Versorgungsrohr 5 befestigt sein, wobei die Düsenwelle 4 jeweils mindestens einen mit dem jeweiligen Düsenhalter 6 kooperierenden Düsenkanal 11 aufweist. Die Düsenwelle 4 kann weiter einen Mitnehmer 25 an einem axialen Ende aufweisen, mittels dem die Drehbewegung 101 der Düsenwelle 4 erzeugt wird und der die Drehbewegung 101 mit der Bewegung der Flaschen 100 synchronisiert.

Außerdem kann das Versorgungsrohr 5, wie in Fig. 2 gezeigt, einen Klemm-Stutzen 26 aufweisen, über den das flüssige Medium in das Versorgungsrohr 5 geleitet wird.

Fig. 3a, b zeigen Schrägansichten auf eine erste Ausführungsform eines Düsenhalters 6 für eine erfindungsgemäße Spritzvorrichtung 1, wobei Fig. 4 eine Schrägansicht auf die Schelle 9 der ersten Ausführungsform des Düsenhalters 6 und Fig.5 eine Schrägansicht auf das Unterteil 7 der ersten Ausführungsform des Düsenhalters 6 zeigen.

Gemäß der ersten Ausführungsform des Düsenhalters 6 kann die Schelle 9 zwei Schnappvorrichtungen 13 aufweisen, wobei beide Schnappvorrichtungen 13 jeweils zweie Stege 15 mit einem Haken 16 aufweisen, die in Ausnehmungen 17 des Unterteils 7 einrasten, sobald die Schelle 9 in die Befestigungsposition überführt ist.

Daneben kann das Unterteil 7 Nuten 27 aufweisen, die sich derart an die jeweiligen Ausnehmungen 17 anschließen, dass die jeweiligen Haken 16 durch die jeweiligen Nuten 27 geführt werden, bevor der jeweilige Haken 16 in die Ausnehmung 17 einrastet, wenn die Schelle 9 in die Befestigungsposition überführt wird. Dabei kann der jeweilige Steg 15 eine Schiene 28 aufweisen, die sich in der jeweiligen Nut 27 befindet, wenn die Schelle 9 in der Befestigungsposition ist.

Weiter kann, wie von der ersten Ausführungsform des Düsenhalters 6 gezeigt, die äußere Dichtung 23 und die innere Dichtung 24 mittels Spritzgießen hergestellt sein, wobei die äußere Dichtung 23 und die innere Dichtung 24 durch einen Spritzkanal 29 verbunden sein können, sodass die äußere Dichtung 23 und die innere Dichtung 24 in einem Spritzguss-Schritt hergestellt werden können. Zusätzlich kann das Unterteil 7 sowie die äußere Dichtung 23 und die innere Dichtung 24 mittels zwei Komponenten-Spritzgießen hergestellt sein.

Daneben kann auch die Schelle 9 mittels Spritzgießen hergestellt werden. Die Schelle 9 kann weite aus einem recycelbaren Kunststoff hergestellt werden.

Fig. 6 zeigt eine Schrägansicht auf die erste Ausführungsform eines Düsenhalters 6 mit einem Werkzeug 30, das in die Aussparung 18 der jeweiligen Stege 15 einer der Schnappvorrichtung 13 eingreift und mittels welchem die Schnappvorrichtung 13 in der Öffnungsrichtung 14 zu öffnen ist.

Entsprechend lässt sich eine Ausführung des erfindungsgemäßen Verfahren zur Wartung einer Ausführungsform der erfindungsgemäßen Spritzvorrichtung durchführen, indem zuerst die Schelle 9 des Düsenhalters 6 mittels dem Werkzeug 30 entfernt wird, dann die die Düsenwelle 4 entfernt wird, dann die Buchse 8 entfernt wird, dann die Schelle 9, die Düsenwelle 4 und die Buchse 8 auf Abnutzung überprüft werden, dann die abgenutzten Schelle 9, Düsenwelle 4 und/oder Buchse 8 ausgetauscht werden, dann die Buchse 8 in das Unterteil 7 eingeschoben wird, dann die Düsenwelle 4 zu der Buchse 8 angeordnet wird und letztlich die Düsenwelle 4 mittels der Schelle 9 an dem Unterteil 7 fixiert wird.

Fig. 7a, b zeigen Schrägansichten auf eine zweite Ausführungsform eines Düsenhalters 6 für eine erfindungsgemäße Spritzvorrichtung 1, wobei Fig. 8 eine Schrägansicht auf die Schelle 9 der zweiten Ausführungsform des Düsenhalters 6 und Fig. 9 eine Schrägansicht auf das Unterteil 7 der zweite Ausführungsform des Düsenhalters 6 zeigen. Gemäß der zweiten Ausführungsform des Düsenhalters 6 kann mindestens eine zweite Buchse 31 in mindestens einem zweiten Durchgang durch das Unterteil 7 derart angeordnet ist, dass die mindestens eine zweite Buchse 31 einen mit einem Innenraum des Versorgungsrohr 5 verbundenen mindestens einen zweiten Fluidkanal durch das Unterteil 7 bildet, wobei sich mindestens ein zweiter durchgehender Düsenkanal 32 der Düsenwelle 4 innerhalb eines zweiten Winkelbereichs der Drehbewegung 101 der Düsenwelle 4 um die Achse 3 zu dem zweiten Fluidkanal öffnet, sodass das flüssige Medium aus dem Versorgungsrohr 5 durch den zweiten Fluidkanal und den zweiten Düsenkanal 32 und durch eine zweite Öffnung 33 in der Schelle 9 hindurch austritt, wobei der zweite Winkelbereich mit dem Winkelbereich übereinstimmt oder sich von diesem unterscheidet.

Fig. 10 zeigt eine schematische Schnittansicht senkrecht zu der Achse 3 der Düsenwelle 4 auf eine weiter Ausführungsform einer Spritzvorrichtung 1 und sich dazu bewegenden zu reinigenden Flaschen 100, wobei die Ausführungsform einen Düsenhalter 6 mit einer ersten Buchse 8 und einer zweiten Buchse 31 aufweist und die Düsenwelle 4 entsprechend einen zweiten Düsenkanal 32 aufweist. Entsprechend kann die Spritzvorrichtung 1 mittels einem Düsenhalter 6 zwei zu reinigenden Flaschen 100 mit Strahlen des flüssigen Mediums bespritzen, wobei der Winkelbereich und zweite Winkelbereich unterschiedlich sind, sodass die Drehbewegung 101 der Düsenwelle 4 eine versetzte Bewegung der beiden Strahlen des flüssigen Mediums erzeugt.

## Patentansprüche

1. Spritzvorrichtung (1) für eine Reinigungsmaschine für Flaschen (100) oder Behälter mit einem Versorgungsrohr (5) zur Weiterleitung eines flüssigen Mediums an eine um eine Achse (3) drehbar antreibbare Düsenwelle (4), wobei die Düsenwelle (4) durch mindestens einen Düsenhalter (6) an dem Versorgungsrohr (5) befestigt ist, der ein Unterteil (7), eine Buchse (8) und eine Schelle (9) aufweist, wobei das Unterteil (7) an dem Versorgungsrohr (5) befestigt ist und die in einem Durchgang durch das Unterteil (7) angeordnete Buchse (8) einen mit einem Innenraum des Versorgungsrohrs (5) verbundenen Fluidkanal (10) durch das Unterteil (7) bildet, wobei die Düsenwelle (4) an einem dem Versorgungsrohr (5) abgewandten Ende der Buchse (8) anliegt und die Schelle (9) die Düsenwelle (4) in einer Umfangrichtung der Düsenwelle (4) abschnittsweise umgreift und an dem Unterteil (7) befestigt, wobei sich mindestens ein durchgehender Düsenkanal (11) der Düsenwelle (4) innerhalb eines Winkelbereichs der Drehbewegung (101) der Düsenwelle (4) um die Achse (3) zu dem Fluidkanal (10) öffnet, sodass das flüssige Medium aus dem Versorgungsrohr (5) durch den Fluidkanal (10) und den Düsenkanal (11) und durch eine Öffnung (12) in der Schelle (9) hindurch austritt, **dadurch gekennzeichnet, dass** die Schelle (9) lösbar mittels einer Schnappvorrichtung (13) derart an dem Unterteil (7) angebracht ist, dass die Schnappvorrichtung (13) in einer Öffnungsrichtung (14) zu öffnen ist und die Schelle (9) durch das Öffnen der Schnappvorrichtung (13) senkrecht zu der Achse (3) von der Düsenwelle (4) und dem Unterteil (7) entfernbar ist.

2. Spritzvorrichtung (1) nach Anspruch 1, wobei die Schelle (9), das Unterteil (7) und die Buchse (8) derart ausgebildet sind, dass die Düsenwelle (4) an der Buchse (8) und der Schelle (9) anliegt und von dem Unterteil (7) beabstandet ist.

3. Spritzvorrichtung (1) nach Anspruch 1 oder 2, wobei die Schnappvorrichtung (13) durch mindestens einen Steg (15) mit einem Haken (16) an einem in der Umfangrichtung der Düsenwelle (4) liegenden Ende der Schelle (9) ausgebildet ist, wobei der Haken (16) in eine Ausnehmung (17) des Unterteils (7) einrastet, sobald die Schelle (9) in eine Befestigungsposition überführt ist, wobei die Schnappvorrichtung (13) vorzugsweise zwei Stege (15) mit einem Haken (16) an dem Ende der Schelle (9) umfasst.

4. Spritzvorrichtung (1) nach Anspruch 3, wobei die Schelle (9) an beiden Enden in der Umfangsrichtung der Düsenwelle (4) eine Schnappvorrichtung (13) aufweist.

5. Spritzvorrichtung (1) nach einem der Ansprüche 3 bis 4, wobei der Steg (15) eine Aussparung (18) aufweist und das Unterteil (7) und der Steg (15) derart ausgebildet sind, dass ein Werkzeug (30) an der Aussparung (18) ansetzbar ist, um den Haken an dem Steg (15) in die Öffnungsrichtung (14) aus der Ausnehmung (17) des Unterteils (7) zu bewegen, wobei vorzugsweise das Unterteil (7) und die zwei Stege (15) derart ausgebildet sind, dass das Werkzeug (30) an die Aussparungen (18) der beiden Stege (15) gleichzeitig ansetzbar ist.

6. Spritzvorrichtung (1) nach einem der Ansprüche 3 bis 5, wobei das Unterteil (7) eine Nut (27) aufweist, die sich derart an die Ausnehmung (17) anschließt, dass der Haken (16) durch die Nut (27) geführt wird, bevor der Haken (16) in die Ausnehmung (17) einrastet, wenn die Schelle (9) in die Befestigungsposition überführt wird, wobei der Steg (15) eine Schiene (28) aufweist, die sich in der Nut (27) befindet, wenn die Schelle (9) in der Befestigungsposition ist.

7. Spritzvorrichtung (1) nach einem der Ansprüche 1 bis 6, wobei das jeweilige Unterteil (7) mittels mindestens zwei Schrauben (19) an dem Versorgungsrohr (5) befestigt ist, wobei ein Kranz um einen jeweiligen Schraubendurchgang auf einer dem Versorgungsrohr (5) abgewandten Oberfläche des Unterteils (7) angeordnet ist, der mit der jeweiligen Schraube (19) den jeweiligen Schraubendurchgang abdichtet, wenn das jeweilige Unterteil (7) mittels den mindestens zwei Schrauben (19) an dem Versorgungsrohr (5) befestigt ist.

8. Spritzvorrichtung (1) nach einem der Ansprüche 1 bis 7, wobei eine Unterseite des jeweiligen Unterteils (7) eine Zentrierung (20) aufweist, die in eine Öffnung im Versorgungsrohr (5) ragt, das Unterteil (7) gegenüber der Öffnung im Versorgungsrohr (5) zentriert und den Durchgang abschnittsweise ausbildet.

9. Spritzvorrichtung (1) nach einem der Ansprüche 1 bis 8, wobei ein Spiel zwischen dem Durchgang und der Buchse (8) mittels eines Wellendichtringes (21) abgedichtet ist, wobei der Wellendichtring (21) vorzugsweise in der Zentrierung (20) um die Buchse (8) angeordnet ist.

10. Spritzvorrichtung (1) nach einem der Ansprüche 1 bis 9, wobei ein Federelement (22) an dem Unterteil (7) derart angeordnet ist, dass das Federelement (22) die Buchse (8) in Richtung der Düsenwelle (4) vorspannt, wobei das Federelement (22) vorzugsweise als eine Wellfeder ausgebildet ist, die um die Buchse (8) angeordnet ist und an einem Vorsprung an der Buchse (8) angreift.

11. Spritzvorrichtung (1) nach einem der Ansprüche 1 bis 10, wobei mindestens eine zweite Buchse (31) in mindestens einem zweiten Durchgang durch das Unterteil (7) derart angeordnet ist, dass die mindestens eine zweite Buchse (31) einen mit einem Innenraum des Versorgungsrohr (5) verbundenen mindestens einen zweiten Fluidkanal durch das Unterteil (7) bildet, wobei sich mindestens ein zweiter durchgehender Düsenkanal (32) der Düsenwelle (4) innerhalb eines zweiten Winkelbereich der Drehbewegung (101) der Düsenwelle (4) um die Achse (3) zu dem zweiten Fluidkanal öffnet, sodass das flüssige Medium aus dem Versorgungsrohr (5) durch den zweiten Fluidkanal und den zweiten Düsenkanal (32) und durch die Öffnung oder eine zweite Öffnung in der Schelle (9) hindurch austritt, wobei der zweite Winkelbereich mit dem Winkelbereich übereinstimmt oder sich von diesem unterscheidet.

12. Spritzvorrichtung (1) nach einem der Ansprüche 1 bis 11, wobei eine Unterseite des Unterteils (7) eine umlaufende äußere Dichtung (23) und eine umlaufende innere Dichtung (24) aufweist, wobei, wenn das Unterteil (7) um die Öffnung im Versorgungsrohr (5) befestigt ist, die äußere Dichtung (23) verhindert, dass das flüssige Medium zwischen das Versorgungsrohr (5) und das Unterteil (7) von außen gelangt, und die innere Dichtung (24) verhindert, dass das flüssige Medium zwischen das Versorgungsrohr (5) und das Unterteil (7) aus dem Versorgungsrohr (5) gelangt, wobei die innere Dichtung (24) vorzugsweise um die Zentrierung (20) angeordnet ist.

13. Spritzvorrichtung (1) nach Anspruch 12, wobei die äußere Dichtung (23) und die innere Dichtung (24) mittels Spritzgießen hergestellt sind, wobei vorzugsweise die äußere Dichtung (23) und die innere Dichtung (24) durch einen Spritzkanal (29) verbunden sind, sodass die äußere Dichtung (23) und die innere Dichtung (24) in einem Spritzguss-Schritt hergestellt sind, wobei weiter vorzugsweise das Unterteil (7) sowie die äußere Dichtung (23) und die innere Dichtung (24) mittels zwei Komponenten-Spritzgießen hergestellt sind.

14. Reinigungsmaschine für Flaschen (100) oder Behälter mit mindestens einer Spritzvorrichtung (1) gemäß einem der Ansprüche 1 bis 12.

15. Verfahren zur Wartung der Spritzvorrichtung (1) gemäß einem der Ansprüche 1 bis 13, wobei das Verfahren die folgenden Schritte umfasst:
a. Entfernen der jeweiligen Schelle (9) des jeweiligen Düsenhalters (6),
b. Entfernen der Düsenwelle (4),
c. Entfernen der jeweiligen Buchse (8) des jeweiligen Düsenhalters (6) und vorzugsweisen entfernen der jeweiligen zweiten Buchsen (31),
d. Überprüfen der jeweiligen Schelle (9), der Düsenwelle (4) und der jeweiligen Buchse (8, sowie vorzugsweise der jeweiligen zweiten Buchse (31), auf Abnutzung,
e. Austauschen der abgenutzten jeweiligen Schelle (9), Düsenwelle (4) und jeweiligen Buchse (8), sowie vorzugsweise jeweiligen zweiten Buchse (31),
f. Einschieben der jeweiligen Buchse (8), sowie vorzugsweise jeweiligen zweiten Buchse (31), in das jeweilige Unterteil (7),
g. Anordnen der Düsenwelle (4) zu der jeweiligen Buchse (8), sowie vorzugsweise zu der jeweiligen zweiten Buchse (31),
h. Fixeren der Düsenwelle (4) mittels der jeweiligen Schelle (9) an dem jeweiligen Unterteil (7).
